# FASCICULE DE BREVET EUROPEEN

(11) **EP 0 036 364 B1**
(45) Date de publication et mention de la délivrance du brevet: **27.06.1984**
(21) Numéro de dépôt: 81400377.8
(22) Date de dépôt: 11.03.1981
(51) Int. Cl.: F23L 17/04, F23L 17/14, F23J 13/02, F24C 15/00

(54) **Procédé de raccordement d'une chaudière à gaz du type étanche à tirage forcé à un conduit de fumée conventionnel**
Verfahren zum Anschliessen eines Gasofens des geschlossenen Typs mit erzwungenem Zug an einen konventionellen Schornstein
Method of connecting a gas fired heater of the sealed and forced draught type to a conventional chimney

(30) Priorité: 13.03.1980 FR 8005606
(43) Date de publication de la demande: 23.09.1981
(73) Titulaire: SAUNIER DUVAL EAU CHAUDE CHAUFFAGE S.D.E.C.C. - Société anonyme, F-93103 Montreuil (FR)
(72) Inventeur: Charron, Jean-Claude, F-94100 Saint Maur (FR)
(74) Mandataire: Lhuillier, René

## Description

La présente invention concerne un procédé permettant de raccorder à un conduit de fumée normal ou conventionnel, une chaudière à gaz du type étanche à tirage forcé et, tout spécialement, une chaudière étanche utilisant un corps du chauffe-échangeur à condensation associé à un brûleur à prémélange d'air et de gaz utilisant un ventilateur sur l'air de combustion.

On sait qu'une des critiques principales que l'on peut faire à l'encontre du développement de l'installation des chaudières à gaz du type étanche à tirage forcé à travers une microventouse, est l'apparition de panaches de vapeur d'eau sortant plus ou moins perpendiculairement aux façades des immeubles ou maisons par l'orifice d'évacuation des produits de combustion de la microventouse.

Ces panaches de vapeur, bien que n'apparaissant que dans certaines conditions de température et d'hygrométrie de l'atmosphère, sont critiqués par les architectes, qui, d'une part craignent que cette vapeur ne provoquent des condensations sur les façades et, partant de là, des risques de dégradation plus ou moins graves, préjudiciables à leur esthétique et, d'autre part, ils craignent aussi que ces jets de vapeur soient critiqués par les utilisateurs eux- mêmes ou leurs voisins immédiats qui pourraient y voir un facteur de pollution.

On sait aussi qu'avec le développement des chaudières à gaz du type étanche utilisant un corps de chauffe à condensation, développement hautement souhaitable en raison de l'importante économie d'énergie que l'on peut réaliser avec la généralisation de ce type de chaudière, l'apparition de ces panaches de vapeur interviendra beaucoup plus fréquemment en raison du fait que sur ces chaudières à condensation à très haut rendement, les produits de combustion sortent très souvent à une température voisine ou inférieure à leur température de point de rosée.

Il serait très dommage que le développement de ces chaudières à condensation à très haut rendement, soit entravé ou freiné par les inconvénients précédemment cités et que l'on ne peut sous estimer.

La présente invention propose un procédé qui permet d'utiliser une cheminée ou un conduit de fumée conventionnel pour à la fois alimenter la chaudière étanche en air de combustion et évacuer les produits de combustion tout en assurant également la collecte et l'évacuation de l'eau pouvant provenir de la condensation de la vapeur d'eau résiduelle contenue dans les produits de combustion.

Il est connu d'utiliser deux tubes coaxiaux pour l'évacuation des produits de combustion et l'amenée d'air frais à l'appareil comme décrit dans les brevets US-A 2 619 022, US-A 2 711 683 et GB-A 1 412497, mais il s'agit de tubes rigides conçus en gros-oeuvre au moment de la construction, tandis que l'invention montre un système d'adaptation à une cheminée conventionnelle prévue à l'origine pour la seule évacuation des gaz de combustion.

Selon l'invention on raccorde le conduit de cheminée normal ou conventionnel existant dans la construction à la chambre d'admission d'air de la chaudière et on introduit à l'intérieur de ce conduit une tubulure flexible de plus faible diamètre qui elle-même se raccorde à l'orifice d'évacuation des gaz brûlés de l'appareil, et dont l'autre extrémité débouche de la cheminée à l'extérieur du bâtiment.

Selon une caractéristique complémentaire de l'invention, le raccordement de la tubulure centrale à l'orifice d'évacuation des gaz brûlés de l'appareil est assuré de telle manière que l'eau de condensation ruisselant dans ladite tubulure soit recueillie dans l'appareil avec l'eau de condensation provenant de son échangeur.

La description suivante d'un mode de réalisation pris à titre d'exemple non limitatif fera ressortir les avantages de l'invention ainsi que ses autres caractéristiques. On se réfère aux dessins annexés qui représentent:
fig.1: une vue schématique générale d'un mode de raccordement d'une chaudière à un conduit de fumée,
fig. 2: une vue à plus grande échelle de la sortie de cheminée de la fig. 1,
fig. 3: une vue à plus grande échelle du raccordement appareiltubulure dans le cercle de la fig. 1.

Une chaudière à condensation désignée dans son ensemble par la référence 1 est disposée dans un local possédant un conduit de cheminée 3 débouchant à l'extérieur de la construction ou de l'immeuble au-dessus du toit 4, par une cheminée proprement dite désignée dans son ensemble par la référence 2.

La chaudière du type à condensation comprend essentiellement un brûleur à air soufflé 10 placé à l'intérieur d'un échangeur circulaire 11, un boîtier collecteur des gaz brûlés 12 avec son orifice d'évacuation 13, un tuyau 14 d'évacuation de l'eau de condensation prenant à la base dudit boîtier collecteur et un conduit 15 d'admission du mélange air-gaz au brûleur par l'intermédiaire du ventilateur 18.

Ce conduit 15 est en liaison avec une chambre 16 d'admission d'air ainsi qu'avec un petit conduit d'arrivée de gaz 17, pour que le mélange s'effectue avant l'arrivée au brûleur.

La chambre 16 d'admission d'air est raccordée par un manchon 19 au conduit de cheminée 3 existant dans la construction. A l'intérieur de ce conduit 3 est introduit une tubulure flexible 5, - par exemple un tuyau flexible en acier inox -, de plus faible diamètre dont l'extrémité inférieure est raccordée à l'orifice 13 d'évacuation des gaz brûlés de l'appareil, et dont l'extrémité opposée débouche de la cheminée 2 au-dessus du toit. Cette tubulure 5 sert à évacuer les gaz brûlés à l'extérieur tandis que l'air frais nécessaire à la combustion est aspiré de l'extérieur par le conduit 3 lui-même.

A la partie inférieure, comme le montre la fig. 3, la tubulure 5 se raccorde à l'orifice 13 d'évacuation des gaz brûlés par l'intermédiaire d'une collerette 6 permettant à l'eau de condensation qui ruisselle dans la tubulure de pénétrer dans le boîtier collecteur 12 et d'être évacuée - comme d'ailleurs l'eau de condensation récupérée au niveau de l'échangeur 11 - par le tuyau d'évacuation 14.

A la partie supérieure, comme on le voit plus clairement sur la fig. 2, la tubulure 5 débouche au sommet de la cheminée 2. On scelle sur l'orifice supérieur de cette cheminée un dispositif jouant le rôle d'une microventouse équilibrée pour tous les vents soufflant d'une direction quelconque.

Ce dispositif se présente sous la forme d'une poterie verticale à deux lanternes 20 et 23 dont les orifices supérieurs et inférieurs sont protégés de la pluie jusqu'à une incidence d'au moins 45° par des coiffes 24 et 25. La lanterne supérieure 23 est séparée de la lanterne inférieure 20 par une cloison circulaire horizontale percée en son centre d'un orifice 22 sur lequel vient se raccorder de façon étanche l'extrémité supérieure de la tubulure flexible 5. La lanterne inférieure 20 est munie de lumières latérales 21 d'admission d'air frais vers le conduit de cheminée 3, tandis que la lanterne supérieure 23 possède des lumières latérales 26 pour l'évacuation des gaz de combustion. Dans le conduit de cheminée 3, la disposition de la tubulure 5 est quelconque, c'est-à-dire qu'elle peut présenter des inflexions, suivre le dévoiement de la cheminée, ou même s'appliquer contre un bord du conduit, sans gêner en rien le passage d'air frais puisque le diamètre de la tubulure est notablement inférieur à celui du conduit. De ce fait aucune précaution particulière n'est à prendre au moment de l'introduction de la tubulure dans le conduit ce qui permet par conséquent d'utiliser une tubulure plus ou moins rigide selon la configuration de la cheminée, sans s'inquiéter de la façon dont elle se positionne à l'intérieur. En outre, ce procédé présente encore l'avantage de pouvoir même utiliser un conduit de cheminée en mauvais état puisque son rôle ne sera que de servir de conduit d'amenée d'air et que les éventuels défauts d'étanchéité qu'il peut présenter n'ont pas d'incidence fâcheuse.

Enfin, grâce à la collerette 6, toute l'eau de condensation de la tubulure est récupérée dans l'appareil, et rejoint l'eau provenant de l'échangeur lui-même.

## Revendications

1. Procédé de raccordement à l'extérieur d'une chaudière à gaz (1) du type étanche à tirage forcé comportant un ventilateur (18) pour l'extraction des gaz brûlés et/ou l'admission d'air frais et utilisant un tube d'évacuation des produits de combustion coaxial à un conduit d'amenée d'air frais à l'appareil caractérisé par le fait, - que le tube d'évacuation des produits de combustion est une tubulure flexible (5) qui se raccorde à l'orifice (13) d'évacuation des gaz brûlés de la chaudière et qui est introduite à l'intérieur du conduit de cheminée normal ou conventionnel (3) existant dans la construction et dont la base se raccorde à la chambre (16) d'admission d'air de la chaudière-, et que ladite tubulure flexible (5) n'est pas appliquée contre les parois de la cheminée (3) laissant ainsi un espace suffisant pour le passage d'air frais nécessaire à la chaudière.

2. Procédé selon la revendication 1, caractérisé par le fait que la tubulure flexible (5) de faible diamètre occupe une position quelconque dans le conduit de cheminée (3) de plus grand diamètre et ne présente avec ledit conduit que certains points de contact au niveau d'éventuels points d'inflexion.

3. Procédé selon la revendication 1, caractérisé par le fait qu'un manchon (19) de plus grand diamètre que la tubulure (5) et entourant cette tubulure assure le raccordement de la base du conduit de cheminée (3) à la chambre (16) d'admission d'air de la chaudière.

4. Procédé selon la revendication 1, caractérisé par le fait que l'extrémité inférieure de la tubulure (5) se raccorde à l'orifice (13) d'évacuation des gaz brûlés de la chaudière par l'intermédiaire d'une collerette (6) qui recueille l'eau de condensation.

5. Procédé selon la revendication 4, caractérisé par le fait que la collerette (6) oriente l'eau de condensation vers l'intérieur du boîtier collecteur (12) de la chaudière.

## Patentansprüche

1. Verfahren zum Anschluß eines gasbetriebenen Heizkessels (1) von dichter Bauausführung mit Zwangszug an die Außenumgebung mit einem Ventilator (18) zum Abziehen der Abgase und/oder Zufuhr von Frischluft und einem Abführungsrohr für die Verbrennungsprodukte, welches koaxial zu einer Zuführleitung von Frischluft zur Vorrichtung angeordnet ist, dadurch gekennzeichnet, daß das Abführrohr für die Verbrennungsprodukte ein flexibles Rohr (5) ist, welches an die Abführöffnung (13) der Abgase des Heizkessels anschließt und in das Innere des normalen oder konventionellen Kaminrohres des Gebäudes eingeführt ist, dessen Basis an die Lufteinlaßkammer (16) für den Heizkessel anschließt, und daß das flexible Rohr (5) nicht an den Wänden des Kamins (3) anliegt, so daß folglich ein ausreichender Zwischenraum für den für den Heizkessel erforderlichen Frischluftstrom verbleibt.

2. Verfahren nach Anspruch 1, dadurch gekennzeichnet, daß das flexible Rohr (5) mit geringem Durchmesser irgendeine Position im Kaminrohr (3) mit größerem Durchmesser einnimmt und mit diesem Rohr nur bestimmte Kontaktpunkte in der Höhe eventueller Biegungsstellen besitzt.

3. Verfahren nach Anspruch 1, dadurch gekennzeichnet, daß eine Buchse (19) mit größerem Durchmesser als das Rohr (5), welche das Rohr umgibt, den Anschluß der Basis des Kaminrohrs (3) mit der Lufteinlaßkammer (16) für den Heizkessel sicherstellt.

4. Verfahren nach Anspruch 1, dadurch gekennzeichnet, daß das unterste Ende jedes Rohrs (5) an der Abführöffnung (13) für die Abgase des Heizkessels mittels eines Bunds (6) anschließt, der Kondensationswasser auffängt.

5. Verfahren nach Anspruch 4, dadurch gekennzeichnet, daß der Bund (6) das Kondensationswasser gegen das Innere der Wasserkammer (12) des Heizkessels richtet.

## Claims

1. A process of coupling, to the exterior, a gas heater (1) of forced draught room sealed type comprising a fan (18) for extraction of the burnt gases and/or the admission of fresh air and using a tube for evacuation of the products of combustion coaxial with a fresh air inlet tube to the apparatus, characterized by the fact that the tube for evacuation of the products of combustion is a flexible tubing (5) which couples to the orifice (13) for evacuation of burnt gases from the heater and which is introduced to the interior of the normal or conventional flue conduit (3) existing in the construction and whose base connects to the chamber (16) for admission of air to the heater; and in that said flexible tubing (5) is not applied against the walls of the flue (3) thus leaving a space sufficient for the passage of fresh air necessary for the heater.

2. A process according to claim 1, characterized by the fact that the flexible tubing (5) of small diameter occupies any position in the flue conduit (3) of greater diameter and only presents with said conduit given points of contact at the eventual levels of points of inflexion.

3. A process according to claim 1, characterized by the fact that a sleeve (19) of diameter greater than the tubing (5) and surrounding this tubing ensures coupling of the base of the flue conduit (3) to the chamber (16) for inlet of air to the heater.

4. A process according to claim 1, characterized by the fact that the lower end of the tubing (5) couples to the orifice (13) for evacuation of burnt gases from the heater by means of a collar (6) which receives water of condensation.

5. A process according to claim 4, characterized by the fact that the collar (6) directs the water of condensation towards the interior of the collector box (12) of the heater.
